# EUROPÄISCHE PATENTSCHRIFT

(11) **EP 4 062 106 B1**
(45) Veröffentlichungstag und Bekanntmachung des Hinweises auf die Patenterteilung: **30.04.2025**
(21) Anmeldenummer: 20801243.5
(22) Anmeldetag: 04.11.2020
(51) Int. Cl.: F24C 15/20

(54) **DUNSTABZUGSVORRICHTUNG MIT WRASENLEITPLATTE UND BELEUCHTUNGSEINRICHTUNG**
EXTRACTOR DEVICE WITH VAPOUR GUIDE PLATE AND ILLUMINATION DEVICE
HOTTE ASPIRANTE AVEC PLAQUE DE GUIDAGE DES VAPEURS ET DISPOSITIF D'ÉCLAIRAGE

(30) Priorität: 20.11.2019 DE 102019217916
(43) Veröffentlichungstag der Anmeldung: 28.09.2022
(73) Patentinhaber: BSH Hausgeräte GmbH, 81739 München (DE)
(72) Erfinder: ABELE, Dominik, 76646 Bruchsal (DE); HÖRTER, Simon, 75428 Illingen (DE); WADLINGER, Ralf, 68766 Hockenheim (DE)
(86) Internationale Anmeldenummer: PCT/EP2020/080900
(87) Internationale Veröffentlichungsnummer: WO 2021/099113

(56) Entgegenhaltungen:
- EP-A1- 3 502 571
- EP-A1- 3 540 316
- WO-A1-2018/050549
- US-A1- 2010 065 038

## Beschreibung

Die Erfindung betrifft eine Dunstabzugsvorrichtung mit Wrasenleitplatte und Beleuchtungseinrichtung.

EP3502571A1 offenbart den Oberbegriff des unabhängigen Anspruchs und beschreibt eine Dunstabzugsvorrichtung mit einem Absaugschacht, der an dessen oberen Ende eine Auslassöffnung bildet und mindestens einem in dem Absaugschacht verschiebbar gelagerten Wrasenfang mit mindestens einem Ansaugspalt. Der Wrasenfang kann aus mindestens zwei flächigen Schirmelementen bestehen, die separat zueinander bezüglich des Absaugschachtes verschiebbar sind. Zwischen den Schirmelementen ist der Absaugspalt gebildet und mindestens eines der mindestens zwei Schirmelemente ragt in zumindest einer Stellung der Dunstabzugsvorrichtung zumindest teilweise über die Auslassöffnung des Absaugschachtes hinaus.

In der US 2010/065038 A1 ist eine Dunstabzugshaube beschrieben, die gegenüber dem Kochfeld verschiebbar ist. Die Dunstabzugshaube kann eine Overhead-Beleuchtung für das Kochfeld bereitstellen. Das Licht ist dabei in der Dunstabzugshaube vorgesehen.

In der EP 3 540 316 A1 ist ein Kochfeld mit einem Dunstabzug beschrieben. Der Dunstabzug ist mit einer in der Kochfeldplatte angeordneten Absaugöffnung mit einem Schutzelement versehen und weist wenigstens eine Lichtquelle auf oder ist mit einer Lichtquelle lichtleitend verbunden. Das Schutzelement weist zumindest einen Lichtleitbereich auf, der aus lichtleitendem Material besteht und der lichtleitend mit der wenigstens einen Lichtquelle verbunden ist.

WO 2018/050549 A1 offenbart ein Beleuchtungsmodul für eine Dunstabzugshaube, das einen rahmenförmigen Grundkörper aufweist und an dem rahmenförmigen Grundkörper mindestens ein Beleuchtungselement so angeordnet ist, dass das mindestens eine Beleuchtungselement Licht in der Ebene des rahmenförmigen Grundkörpers ausgibt.

Bei Dunstabzugshauben, die über einem Kochfeld montiert sind, ist es bekannt, an der Unterseite der Dunstabzugshaube in der Nähe der Absaugvorrichtung Lichtquellen anzuordnen, um das Kochfeld zu beleuchten. Zudem ist es bei sogenannten Downdraft-Systemen, die in der Arbeitsplatte eingebaut sind und bei denen das Dunstabzugsgehäuse über die Arbeitsplatte, in der das Kochfeld montiert ist, nach oben übersteht, bekannt, an dem oberen Ende des Dunstabzugsgehäuses Lichtquellen vorzusehen. Durch die Lichtquellen, die beispielsweise in einer Höhe von meist zwischen 20 und 40 cm montiert sind, wird das Kochfeld ausgeleuchtet.

Ein Nachteil dieser Art der Beleuchtung besteht darin, dass zum einen die Lichtquellen für den Benutzer unmittelbar sichtbar sind und zum anderen die Lichtquellen den von dem Kochfeld aufsteigenden Dünsten und Wrasen ausgesetzt sind.

Es ist daher Aufgabe der vorliegenden Erfindung eine Lösung zu schaffen, mit der das Kochfeld oder eine Arbeitsfläche von der Dunstabzugsvorrichtung bei einfachem Aufbau der Dunstabzugsvorrichtung beleuchtet werden kann und die gleichzeitig die Nachteile des Standes der Technik behoben werden können.

Der Erfindung liegt die Erkenntnis zugrunde, dass diese Aufgabe gelöst werden kann, indem eine indirekte Beleuchtung mittels eine Teils der Dunstabzugsvorrichtung erfolgt, das außer der Beleuchtung weitere Funktionen erfüllt.

Erfindungsgemäß wird die Aufgabe daher gelöst durch eine Dunstabzugsvorrichtung mit den Merkmalen des Anspruchs 1.

Als Dunstabzugsvorrichtung wird eine Vorrichtung zum Reinigen von verunreinigter Luft, insbesondere von Dünsten und Wrasen, die beim Kochen entstehen, bezeichnet. Die Dunstabzugsvorrichtung weist mindestens eine Wrasenleitplatte auf. Als Wrasenleitplatte wird ein Flächenelement bezeichnet, das die Luft, die durch ein Gebläse im Inneren der Dunstabzugsvorrichtung angesaugt wird, zu der Ansaugöffnung der Dunstabzugsvorrichtung leitet. An der Dunstabzugsvorrichtung können auch mehrere Wrasenleitplatten vorgesehen sein. Insbesondere können an der Ansaugöffnung eine Wrasenleitplatte vor und eine Wrasenleitplatte hinter der Ansaugöffnung angeordnet sein, um so in Strömungsrichtung vor der Ansaugöffnung einen Zufuhrkanal zu bilden. Im Inneren der Dunstabzugsvorrichtung oder in der Ansaugöffnung kann ein Filterelement vorgesehen sein. Über die Ansaugöffnung wird die verunreinigte Luft vorzugsweise nach unten abgesaugt.

Die mindestens eine Wrasenleitplatte stellt erfindungsgemäß einen Lichtleiter dar. Insbesondere besteht die Wrasenleitplatte aus einem Material, das zur Lichtleitung geeignet ist. Gemäß einer Ausführungsform besteht die Wrasenleitplatte aus Glas, das heißt wird durch eine Glasscheibe gebildet. Die Flächen der Glasscheibe sind dabei vorzugsweise poliert, wodurch Licht, das in die Glasscheibe über eine der Kanten eingeleitet wird, an den Flächen reflektiert und dadurch weitergeleitet wird. Die Wrasenleitplatte kann auch als passiver Lichtleiter bezeichnet werden.

Als Beleuchtungsvorrichtung, die auch als Beleuchtungsmodul oder Beleuchtungsvorrichtung bezeichnet werden kann, wird eine Vorrichtung bezeichnet, durch die Licht abgegeben wird. Die Beleuchtungsvorrichtung weist erfindungsgemäß mindestens eine Lichtquelle auf. Die Lichtquelle kann eine LED (Light Emitting Diode) darstellen. Die Lichtquelle kann auf einer Platine angeordnet sein. Zudem kann zumindest die Lichtquelle von einem Gehäuse umgeben sein, um diese vor Verunreinigungen zu schützen. In dem Gehäuse kann auch die Platine aufgenommen sein, auf der die mindestens eine Lichtquelle angeordnet ist. Das Gehäuse ist vorzugsweise transparent ausgebildet.

Erfindungsgemäß ist die Beleuchtungseinrichtung der Wrasenleitplatte zugewandt. Insbesondere ist die Beleuchtungseinrichtung einer Kante der Wrasenleitplatte zugewandt, insbesondere der unteren Kante der Wrasenleitplatte zugewandt. Als der Wrasenleitplatte zugewandt, wird eine Ausrichtung der Beleuchtungseinrichtung bezeichnet, in der Licht, dass aus der Beleuchtungseinrichtung abgegeben wird, die Wrasenleitplatte und insbesondere die Kante der Wrasenleitplatte unmittelbar, das heißt ohne Umlenkelemente erreichen kann. Gemäß einer Ausführungsform kann die Beleuchtungseinrichtung daher an der Kante der Wrasenleitplatte anliegen oder in unmittelbarer Nähe zu der Kante der Wrasenleitplatte angeordnet sein. Es liegt aber auch im Rahmen der Erfindung, dass zwischen der Beleuchtungseinrichtung und der Kante der Wrasenleitplatte, der die Beleuchtungseinrichtung zugewandt ist, ein Abstand besteht. Die Kante, der die Beleuchtungseinrichtung zugewandt ist, wird im Folgenden auch als untere Kante oder Unterkante der Wrasenleitplatte bezeichnet. Indem die Beleuchtungseinrichtung der Wrasenleitplatte zugewandt ist, kann das Licht, das von der Beleuchtungseinrichtung ausgegeben wird, in die Wrasenleitplatte eingeleitet werden.

Richtungsangaben, wie oben und unten sowie Angaben, wie Breite und Höhe beziehen sich - soweit nicht anders angegeben - auf eine Dunstabzugsvorrichtung und deren Bestandteile in einem montierten Zustand. Insbesondere beziehen sich diese Angaben auf eine Dunstabzugsvorrichtung mit mindestens einer Wrasenleitplatte, die in der Vertikalen liegt, wobei die Dunstabzugsvorrichtung in einer horizontalen Arbeitsplatte hinter einem Kochfeld montiert ist und sich in der Breitenrichtung des Kochfeldes hinter diesem erstreckt.

Erfindungsgemäß ist an einer Kante der Wrasenleitplatte, die der Beleuchtungseinrichtung abgewandt ist, eine Reflexionsfläche ausgebildet. Die Reflexionsfläche kann auch als Wirkfläche bezeichnet werden. Die Kante, an der die Reflexionsfläche gebildet ist, ist vorzugsweise die obere Kante der Wrasenleitplatte. Zusätzlich kann auch zumindest ein Teil der Seitenkanten der Wrasenleitplatte als Reflexionsfläche ausgebildet sein.

Indem an einer der Beleuchtungseinrichtung abgewandten Kante der Wrasenleitplatte eine Reflexionsfläche ausgebildet ist, kann das durch die Wrasenleitplatte geleitete Licht gezielt in eine bestimmte Richtung gerichtet werden. Somit kann mit der erfindungsgemäßen Dunstabzugsvorrichtung eine indirekte Beleuchtung beispielsweise eines Kochfeldes oder einer Arbeitsplatte erzielt werden. Da die Wrasenleitplatte zum Leiten der Dünste und Wrasen zu der Ansaugöffnung der Dunstabzugsvorrichtung unabhängig von der Beleuchtungseinrichtung vorgesehen sein muss, ist für die indirekte Beleuchtung kein zusätzliches Bauteil notwendig. Somit ist der Aufbau der Dunstabzugsvorrichtung vereinfacht. Zudem kann die mindestens eine Beleuchtungseinrichtung unterhalb der Arbeitsplatte angeordnet sein und das von dieser ausgegebene Licht über die Wrasenleitplatte nach oben geleitet und oberhalb der Arbeitsplatte ausgegeben werden. Hierdurch sind die Beleuchtungseinrichtung und die mindestens eine Lichtquelle, die in der Beleuchtungseinrichtung vorgesehen ist, für den Benutzer nicht sichtbar. Zudem ist durch die mögliche Anordnung der mindestens einen Beleuchtungseinrichtung unterhalb der Arbeitsplatte das direkte Anströmen der Beleuchtungseinrichtung durch Dünste und Wrasen nicht möglich und die Beleuchtungseinrichtung wird daher vor Verunreinigungen geschützt.

Gemäß einer bevorzugten Ausführungsform liegt die Reflexionsfläche zu den Flächen der Wrasenleitplatte in einem Winkel, der von 90° abweicht. Als Flächen der Wrasenleitplatte werden die Flächen der Wrasenleitplatte, die über die Kanten miteinander verbunden sind, bezeichnet. Die Wrasenleitplatte wird vorzugsweise vor oder hinter einer Ansaugöffnung angeordnet, die hinter einem Kochfeld liegt, und sich in Breitenrichtung des Kochfeldes erstreckt. Die Wrasenleitplatte erstreckt sich dabei vorzugsweise ebenfalls in der Breitenrichtung des Kochfeldes. Die Flächen der Wrasenleitplatte können daher als Vorderseite und Rückseite bezeichnet werden. Indem die Reflexionsfläche zu diesen Flächen geneigt ist, kann Licht, das in dem Material der Wrasenleitplatte und damit zwischen den Flächen nach oben geleitet wird, an der oberen Kante der Wrasenleitplatte umgelenkt und insbesondere zu der Arbeitsplatte oder einem Kochfeld, das vor der Wrasenleitplatte liegt geleitet werden und dieses ausleuchten. Vorzugsweise ist die Reflexionsfläche daher von der Vorderseite der Wrasenleitplatte zu der Rückseite der Wrasenleitplatte in einem Winkel nach unten geneigt.

Die Reflexionsfläche kann eine ebene Fläche darstellen. Es liegt aber auch im Rahmen der Erfindung und ist bevorzugt, dass die Reflexionsfläche eine Krümmung aufweist. Insbesondere weist die Reflexionsfläche vorzugsweise eine konkave Krümmung auf. Die Krümmung kann in der Breitenrichtung der Wrasenleitplatte liegen. Hierbei kann ein fester Mittelpunkt des Krümmungsradius hinter der Wrasenleitplatte und oberhalb der oberen Kante der Wrasenleitplatte liegen. Durch eine solche Krümmung der Reflexionsfläche kann das Licht, das von der Reflexionsfläche abgegeben wird, in Breitenrichtung aufgefächert ausgegeben werden.

Gemäß einer bevorzugten Ausführungsform weist die Reflexionsfläche eine konkave Krümmung auf, die sich Höhenrichtung der Wrasenleitplatte erstreckt. Dies bedeutet, dass die Reflexionsfläche der Wrasenleitplatte im Querschnitt eine konkave Krümmung aufweist. Hierdurch kann das Licht, das an der Reflexionsfläche reflektiert wird, in vertikaler Richtung aufgefächert werden. Hierdurch kann die Ausleuchtung eines Kochfeldes, das von der Beleuchtungseinrichtung beleuchtet werden soll, in Tiefenrichtung gewährleistet werden.

Es liegt auch im Rahmen der Erfindung, dass die konkave Krümmung sowohl in Breitenrichtung als auch in Höhenrichtung der Reflexionsfläche vorliegt. Bei dieser Ausführungsform, kann das Licht sowohl in vertikaler als auch in horizontaler Richtung von der Reflexionsfläche aufgefächert abgegeben werden.

Auch bei der Ausführungsform der Reflexionsfläche als konkave Fläche, ist diese vorzugsweise an der Rückseite der Wrasenleitplatte vorgesehen.

Die Reflexionsfläche kann als polierte Fläche ausgebildet sein. Hierdurch wird die Reflexion des Lichts, das in der Wrasenleitplatte geleitet wird an der Innenseite der Reflexionsfläche erzielt werden. Ein Vorteil der Ausgestaltung der Reflexionsfläche als polierte Fläche besteht darin, dass die Erzeugung der Reflexionsfläche einfach ist und keine separaten Bauteile erforderlich sind.

Gemäß einer weiteren Ausführungsform kann die Reflexionsfläche durch eine Beschichtung eines Teils der Wrasenleitplatte gebildet sein. Hierbei wird die Reflexionsfläche vorzugsweise durch ein zwischen der Vorderseite und Rückseite der Wrasenleitplatte geneigte obere Kante der Wrasenleitplatte gebildet. Die Beschichtung kann auf der geneigten Kante sowie gegebenenfalls auf der Rückseite der Wrasenleitplatte aufgebracht sein. Als Beschichtungsmaterial kommt beispielsweise eine metallische Beschichtung, ein weißer oder ein schwarzer Lack in Betracht.

Gemäß einer weiteren Ausführungsform ist die Reflexionsfläche durch einen Reflektor gebildet, der an der Wrasenleitplatte befestigt ist. Insbesondere ist der Reflektor an der oberen Kante der Wrasenleitplatte, die der Beleuchtungseinrichtung abgewandt ist, befestigt. Der Reflektor kann insbesondere ein Reflektorblech sein, das ein L-Profil darstellt.

Sowohl bei einer Ausführungsform mit Beschichtung als auch bei einer Ausführungsform mit einem Reflektor können erfindungsgemäß zusätzlich zu einer Neigung der Kante und/oder einer Krümmung der Kante, die die Reflexionsfläche bildet, vorgesehen sein.

Die Wrasenleitplatte besteht aus einem lichtleitenden Material. Insbesondere kann die Wrasenleitplatte aus Glas, Plexiglas oder einem anderen lichtleitenden Kunststoff bestehen.

Erfindungsgemäß ist zwischen der Beleuchtungseinrichtung und der Wrasenleitplatte ein optisches Element zur Einleitung von Licht über die Kante der Wrasenleitplatte, die der Beleuchtungseinrichtung zugewandt ist, angeordnet. Das optische Element kann beispielsweise eine Linse oder eine Streuscheibe darstellen. Die Kante der Wrasenleitplatte, die der Beleuchtungseinrichtung zugewandt ist, kann eine polierte oder eine matte, insbesondere aufgeraute Oberfläche aufweisen. Durch das Vorsehen eines optischen Elementes, insbesondere einer Linse, kann ein gezieltes Einleiten des Lichts von der Beleuchtungseinrichtung in die Wrasenleitplatte gewährleistet werden.

Erfindungsgemäß weist die Dunstabzugsvorrichtung eine Ansaugöffnung auf, über die Luft nach unten eingesaugt wird und die mindestens eine Wrasenleitplatte ist zu der Ansaugöffnung benachbart angeordnet. In dieser Ausführungsform kann die Erfindung auch als Tischlüfter, Muldenlüfter oder Downdraft-Lüfer bezeichnet werden. Bei dieser Ausführungsform kann die erfindungsgemäße Ausgestaltung der Wrasenleitplatte als Lichtleiter besonders gut genutzt werden. Insbesondere kann die Wrasenleitplatte durch die Lichteinleitung aus der Beleuchtungseinrichtung als Designelement oder als Funktionsleuchte genutzt werden.

Gemäß einer Ausführungsform sind zwei Wrasenleitplatten vorgesehen sind und nur an einer der Wrasenleitplatten ist eine Reflexionsfläche gebildet und die andere Wrasenleitplatte ist zumindest an der der Beleuchtungseinrichtung abgewandten Kante mattiert, insbesondere aufgeraut. Bei dieser Ausführungsform ist eine der Wrasenleitplatte vorzugsweise zwischen dem Kochfeld und der Ansaugöffnung und die weitere Wrasenleitplatte hinter der Ansaugöffnung angeordnet. Die hintere Wrasenleitplatte kann bei dieser Ausführungsform eine größere Höhe aufweisen als die vordere Wrasenleitplatte. Bei der Ausführungsform mit zwei Wrasenleitplatten weist vorzugsweise die hintere Wrasenleitplatte eine Reflexionsfläche an der oberen Kante auf. Hierdurch kann aufgrund der in der Regel größeren Höhe der Wrasenleitplatte das vor den Wrasenleitplatten liegende Kochfeld gut ausgeleuchtet werden. Auch an der vorderen Wrasenleitplatte kann an der oberen Kante eine Reflexionsfläche ausgebildet sein und das Kochfeld daher auch durch diese Wrasenleitplatte beleuchtet werden. Allerdings liegt es auch im Sinne der Erfindung, dass die vordere Wrasenleitplatte an der oberen Kante mattiert und insbesondere aufgeraut ist. Hierdurch kann das durch die Wrasenleitplatte nach oben geleitete Licht aus der Kante gestreut ausgegeben werden.

Die Erfindung wird im Folgenden erneut unter Bezugnahme auf die beiliegenden Figuren beschrieben. Es zeigen:
- Figur 1:: eine schematische Perspektivansicht einer Ausführungsform der erfindungsgemäßen Dunstabzugsvorrichtung;
- Figur 2:: eine weitere schematische Perspektivansicht der Ausführungsform der erfindungsgemäßen Dunstabzugsvorrichtung nach Figur 1;
- Figur 3:: eine schematische Schnittansicht durch eine Ausführungsform der erfindungsgemäßen Dunstabzugsvorrichtung im Bereich der Wrasenleitplatten;
- Figur 4:: eine schematische Schnittansicht durch eine Ausführungsform der erfindungsgemäßen Dunstabzugsvorrichtung im Bereich der Beleuchtungseinrichtung;
- Figur 5:: eine schematische Schnittansicht durch eine weitere Ausführungsform der erfindungsgemäßen Dunstabzugsvorrichtung im Bereich der Beleuchtungseinrichtung;
- Figur 6:: eine schematische Prinzipskizze einer Wrasenleitplatte mit Beleuchtungseinrichtung;
- Figuren 7 und 8:: eine schematische Darstellung des Strahlengangs des Lichts an der oberen Kante und der unteren Kante der Wrasenleitplatte;
- Figur 9:: eine schematische Prinzipskizze einer Wrasenleitplatte mit Beleuchtungseinrichtung; und
- Figuren 10 und 11:: eine schematische Darstellung des Strahlengangs des Lichts an der oberen Kante und der unteren Kante der Wrasenleitplatte.

In Figur 1 ist eine perspektivische Ansicht einer Ausführungsform der erfindungsgemäßen Dunstabzugsvorrichtung 1 gezeigt. Die Dunstabzugsvorrichtung 1 ist in einer Arbeitsplatte 6 hinter einem Kochfeld 5 angeordnet. Die Dunstabzugsvorrichtung 1 weist ein Dunstabzugsgehäuse 2 auf, von dem in Figur 1 nur die Oberseite sichtbar ist. In dem Dunstabzugsgehäuse 2 ist in der Oberseite eine Ansaugöffnung 20 vorgesehen. Über diese Ansaugöffnung 20 können Dünste und Wrasen, die beim Kochen auf dem Kochfeld 5 entstehen, in die Dunstabzugsvorrichtung 1 eingesaugt werden. Zu diesem Zweck weist die Dunstabzugsvorrichtung 1 ein Gebläse auf, das in den Figuren nicht gezeigt ist.

In der in Figur 1 gezeigten Ausführungsform weist die Dunstabzugsvorrichtung 1 zwei Wrasenleitplatten 3 auf. Insbesondere sind vor der Ansaugöffnung 20, das heißt zwischen der Ansaugöffnung 20 und dem Kochfeld 5, sowie hinter der Ansaugöffnung 20 jeweils eine Wrasenleitplatte 3 vorgesehen. Die Wrasenleitplatten 3 liegen in der Vertikalen und stellen ebene Platten, insbesondere Glasplatten dar. Die Wrasenleitplatten 3 erstrecken sich in Breitenrichtung der Dunstabzugsvorrichtung 1, das heißt auch in Breitenrichtung des Kochfeldes 5. Die vordere Wrasenleitplatte 30 weist dabei eine geringere Breite und eine geringere Höhe auf, als die hintere Wrasenleitplatte 31. Unterhalb der Ansaugöffnung 20 ist in der Dunstabzugsvorrichtung 1 und insbesondere in dem Dunstabzugsgehäuse 2 eine Beleuchtungseinrichtung (in Figur 1 nicht sichtbar) angeordnet, über die Licht in die Wrasenleitplatten 3 eingeleitet werden kann.

In der Figur 2 ist die Ausführungsform der Dunstabzugsvorrichtung 1 nach Figur 1 in dem Zustand gezeigt, in dem die Beleuchtungseinrichtung aktiviert, das heißt eingeschaltet ist. In diesem Zustand wird an der oberen Kante 31 der hinteren Wrasenleitplatte 31 Licht, das durch die Wrasenleitplatte 31 nach oben geleitet wurde, umgelenkt. Dieses umgelenkte Licht wird nach vorne ausgegeben. Insbesondere wird das Licht dabei nach unten geneigt ausgegeben. Somit kann durch das Licht das Kochfeld 5 beleuchtet werden. In der gezeigten Ausführungsform ist die vordere Wrasenleitplatte 30 nicht beleuchtet. Es liegt aber auch im Rahmen der Erfindung, dass auch von der oberen Kante 301 der vorderen Wrasenleitplatte 30 Licht nach vorne und unten geneigt ausgegeben wird. Alternativ kann von der vorderen Wrasenleitplatte 30 Umgebungslicht ausgegeben werden und/oder die obere Kante 301 und gegebenenfalls der obere Bereich der seitlichen Kanten der vorderen Wrasenleitplatte 30 kann beleuchtet werden.

In der Figur 3 ist eine Schnittansicht einer Ausführungsform der Dunstabzugsvorrichtung 1 im Bereich der Wrasenleitplatten 3 gezeigt. In dieser Ausführungsform stehen die Wrasenleitplatten 30, 31 jeweils in der Vertikalen. Die untere Kanten 300, 310 der vorderen Wrasenleitplatte 30 und der hinteren Wrasenleitplatte 31 ist jeweils einer Beleuchtungseinrichtung 4 zugewandt. An der oberen Kante 311 der hinteren Wrasenleitplatte 31 ist eine Reflexionsfläche 32 gebildet. Hierzu ist die Rückseite der oberen Kante 311 angeschrägt und dient als Reflektor. Über die Reflexionsfläche 32 wird, wie in Figur 3 gezeigt, das nach oben gerichtete Licht in der Wrasenleitplatte 31 umgelenkt und nach vorne und unten geneigt ausgegeben.

In den Figuren 4 und 5 sind mögliche Ausgestaltungen der Dunstabzugsvorrichtung 1 im Bereich der Beleuchtungseinrichtung 4 gezeigt. Bei diesen Ausführungsformen ist jeweils eine Beleuchtungseinrichtung 4 mit einem darauf aufgesetzten oder in der Beleuchtungseinrichtung 4 integrierten optischen Element 42 ausgebildet. Die Beleuchtungseinrichtung 4 weist jeweils eine Leuchteinheit 41 auf. Die Leuchteinheit 41 umfasst mindestens eine Platine und mindestens eine auf der Platine aufgebrachte Lichtquelle 410, beispielsweise eine LED. Die Lichtquelle 410 ist nach oben gerichtet.

In der Ausführungsform nach Figur 4 ist die Beleuchtungseinrichtung in ein Trägerblech des Dunstabzugsgehäuses, in dem die Wrasenleitplatten 30, 31 aufgenommen sind, eingeklipst. Die Wrasenleitplatten 30 können in dem Dunstabzugsgehäuse separat abgestützt werden. In der Ausführungsform nach Figur 4 ist auf oder in der Oberseite der Beleuchtungseinrichtung 4, die der Unterkante 300 der vorderen Wrasenleitplatte 30 zugewandt ist, als optisches Element 42 eine Streuscheibe 421 vorgesehen. Über diese kann Licht von der Beleuchtungseinrichtung 4 diffus in die vordere Wrasenleitplatte 30 eingeleitet werden. In auf oder in der Oberseite der Beleuchtungseinrichtung 4, die der Unterkante 310 der hinteren Wrasenleitplatte 31 zugewandt ist, ist eine Linse 420 als optisches Element 42 vorgesehen. Durch diese Linse 420 kann Licht gerichtet in die hintere Wrasenleitplatte 31 eingeleitet werden. Bei der Ausführungsform der Figur 4 sitzen die vordere Wrasenleitplatte 30 und die hintere Wrasenleitplatte 31 jeweils direkt mit deren unteren Kante 300, 310 auf dem jeweiligen optischen Element 42 auf. Die Oberseite des optischen Elementes 42 ist dabei der Form der unteren Kante 300, 310 angepasst.

Die Ausführungsform nach Figur 5 unterscheidet sich von der Ausführungsform nach Figur 4 dadurch, dass zwischen dem optischen Element 42 und der Unterkante 300, 310 der jeweiligen Wrasenleitplatte 30, 31 eine Zwischenlinse 43, die auch als Zwischenprofil bezeichnet werden kann, vorgesehen ist. Bei dieser Ausführungsform weist die Zwischenlinse 43 an deren Oberseite eine der Unterkante 300, 310 angepasste Form auf. Die Unterseite der Zwischenlinse 43 ist eben und liegt auf der ebenfalls ebenen Oberseite des optischen Elementes 42 auf. In der Ausführungsform nach Figur 5 dient die Zwischenlinse als Dichtelement und als Schutz. Die Beleuchtungseinrichtung 4 liegt bei dieser Ausführungsform unterhalb des Trägerblechs.

Unter Bezugnahme auf die Figuren 6, 7 und 8 werden nun verschiedene Ausführungsformen der Lichteinleitung und der Lichtabgabe von einer Wrasenleitplatte 3 beschrieben. Hierbei wird die Wrasenleitplatte 3 als die hintere Wrasenleitplatte 31 bezeichnet, die in den Figuren 1 bis 5 gezeigt ist. Die Wrasenleitplatte 3 kann aber auch die vordere Wrasenleitplatte 30 sein.

In der Prinzskizze der Figur 6 ist gezeigt, dass unterhalb der Unterkante der Wrasenleitplatte mehrere Lichtquellen liegen. Die Breite der Wrasenleitplatte kann beispielsweise 600mm betragen. Die Höhe der Wrasenleitplatte kann beispielsweise 320mm und die Dicke beispielsweise 6mm betragen. Das Material der Wrasenleitplatte kann ESG (Einscheiben-Sicherheitsglas) Weißglas sein. Wie sich aus der Seitenansicht der Wrasenleitplatte auf der linken Seite in Figur 6 ergibt, ist an der Rückseite der Wrasenleitplatte an der oberen Kante eine Reflexionsfläche vorgesehen.

Unterschiedliche Ausgestaltungen des Bereiches der oberen Kante der Wrasenleitplatte 31 sind in den Figuren 7a bis 7e gezeigt. In der Figur 7a weist die obere Kante an der Rückseite als Reflexionsfläche eine Fase auf, die beispielsweise eine 5 x 35° Fase sein kann. Die Oberfläche der Fase ist poliert. In der Figur 7b ist die Reflexionsfläche an der oberen Kante der Wrasenleitplatte als konkave Fase ausgebildet. Die Oberfläche der Fase ist poliert. In der Figur 7c ist die Reflexionsfläche an der oberen Kante der Wrasenleitplatte als konkave Fase ausgestaltet und deren Oberfläche ist poliert. Zudem ist in der Ausführungsform nach Figur 7c zusätzlich ein Reflektor an der oberen Kante angebracht. Der Reflektor ist insbesondere an die Wrasenleitplatte angeklebt. Der Reflektor kann ein Reflektorblech sein. In der gezeigten Ausführungsform weist das Reflektorblech eine L-Form auf. Ein Schenkel liegt dabei auf der Oberseite der Wrasenleitplatte und der zweite Schenkel an der Rückseite der Wrasenleitplatte. In der Figur 7d ist die Reflexionsfläche an der oberen Kante der Wrasenleitplatte ebenfalls als konkave Fase mit polierter Oberfläche ausgebildet. Zudem ist bei dieser Ausführungsform sowohl auf die Oberseite der Wrasenleitplatte als auch auf die Fase Lack aufgebracht. Der Lack kann ein schwarzer oder weißer Lack sein. Die Ausführungsform nach Figur 7e entspricht der Ausführungsform nach Figur 7d. Allerdings ist bei dieser Ausführungsform außer der Fase und der Oberseite auch die Rückseite der Wrasenleitplatte lackiert.

Wie sich aus den Figuren 7a bis 7e ergibt, kann durch die Ausgestaltung der Reflexionsfläche der Strahlengang des Lichtes umgelenkt sowie gegebenenfalls aufgefächert werden.

In den Figuren 8a und 8b sind Ausführungsformen der Gestaltung der Unterkante der Wrasenleitplatte gezeigt. In der Ausführungsform der Figur 8a ist die Unterkante der Wrasenleitplatte als C-Schliff gestaltet und weist eine polierte Oberfläche auf. Diese Ausführungsform kann bei allen Ausführungsformen der Oberkante der Wrasenleitplatte nach Figuren 7a bis 7e verwendet werden. Die Ausführungsform der Figur 7b unterscheidet sich von der Ausführungsform der Figur 7a lediglich dadurch, dass an der Rückseite der Wrasenleitplatte ein Lack aufgebracht ist. Diese Ausführungsform ist besonders für die Ausführungsform der Oberkante nach Figur 7e geeignet, wobei in diesem Fall die gesamte Rückseite der Wrasenleitplatte lackiert sein kann.

Die Ausführungsformen der Oberkanten und Unterkanten der Wrasenleitplatte der Figuren 7 und 8 können insbesondere zum Erzeugen von Arbeitslicht, insbesondere zum Ausleuchten des Kochfeldes verwendet werden.

Unter Bezugnahme auf die Figuren 9, 10 und 11 werden nun verschiedene Ausführungsformen der Lichteinleitung und des Lichtabgabe von einer Wrasenleitplatte 3 beschrieben. Hierbei wird die Wrasenleitplatte 3 als die vordere Wrasenleitplatte 30 bezeichnet, die in den Figuren 1 bis 5 gezeigt ist. Die Wrasenleitplatte 3 kann aber auch die hintere Wrasenleitplatte 31 sein.

In der Prinzskizze der Figur 9 ist gezeigt, dass unterhalb der Unterkante der Wrasenleitplatte mehrere Lichtquellen liegen. Die Breite der Wrasenleitplatte kann beispielsweise 480mm betragen. Die Höhe der Wrasenleitplatte kann beispielsweise 220mm und die Dicke beispielsweise 6mm betragen. Das Material der Wrasenleitplatte kann ESG (Einscheiben-Sicherheitsglas) Weißglas sein. Wie sich aus der Seitenansicht der Wrasenleitplatte auf der linken Seite in Figur 9 ergibt, ist bei der gezeigten Ausführungsform keine Reflexionsfläche an der Rückseite der Wrasenleitplatte an der oberen Kante vorgesehen.

Unterschiedliche Ausgestaltungen des Bereiches der oberen Kante der Wrasenleitplatte 30 sind in den Figuren 10a bis 10c gezeigt. In der Figur 10a weist die obere Kante die Form eines C-Schliffs mit polierter Oberfläche auf. In der Figur 10b weist die obere Kante die Form eines C-Schliffs mit matter Oberfläche auf. In der Figur 10c weist die obere Kante die Form eines C-Schliffs mit matter Oberfläche auf und die Rückseite der Wrasenleitplatte ist lackiert. Der Lack kann ein weißer oder schwarzer Lack sein.

In den Figuren 11a bis 11c sind Ausführungsform der Gestaltung der Unterkante der Wrasenleitplatte gezeigt. In der Ausführungsform der Figur 11a ist die Unterkante der Wrasenleitplatte als C-Schliff gestaltet und weist eine polierte Oberfläche auf. Diese Ausführungsform kann insbesondere für die Ausführungsform der Oberkante der Wrasenleitplatte nach Figur 10a verwendet werden. Die Ausführungsform der Figur 11b unterscheidet sich von der Ausführungsform der Figur 11a dadurch, dass die Unterkante matt ist. Die Ausführungsform kann insbesondere für die Ausführungsform der Oberkante der Wrasenleitplatte nach Figur 10b verwendet werden. Die Ausführungsform der Figur 11c unterscheidet sich den der Ausführungsform nach Figur 11b lediglich dadurch, dass die Wrasenleitplatte an der Rückseite lackiert ist.

Die Ausführungsformen der Oberkanten und Unterkanten der Wrasenleitplatte der Figuren 10 und 11 können insbesondere zum Erzeugen von Ambient-Light verwendet werden.

Mit der Dunstabzugsvorrichtung der vorliegenden Erfindung ist es möglich, ein Kochfeld auszuleuchten. Die Ausleuchtung erfolgt aus einer in der Arbeitsplatte verbauten Dunstabzugsvorrichtung über eine Reflexionsfläche, die auch als optische Wirkfläche bezeichnet werden kann, an einem passiven lichtleitenden Element, insbesondere einer Wrasenleitplatte. Mit der Erfindung ist es zudem möglich diese Ausleuchtung des Kochfeldes möglichst hell und homogen zu gestalten.

Bei der Erfindung wird bei einer sogenannten Downdraft-Dunstabzugsvorrichtung das Kochfeld ausgeleuchtet, indem - im vom Benutzer nicht direkt sichtbaren Bereich unter der Arbeitsplatte - Licht in eine als Lichtleiter ausgestaltete Wrasenleitplatte eingeleitet wird, welcher an der Reflexionsfläche des Lichtleiters oberhalb des Kochfeldes wieder Richtung Kochfeld ausgeleitet wird. Dabei kann die lichtausleitende Kante der Wrasenleitplatte als Reflektor ausgearbeitet sein.

Die exakte Geometrie der Reflexionsfläche, die auch als Reflexionselement bezeichnet werden kann, ist so gewählt, dass möglichst viel Licht auf der Kochfläche ankommt. Des Weiteren wird die Blendwirkung für den Benutzer auf ein Minimum reduziert.

Darüber hinaus ist es denkbar, dass der Lichtleiter über bestimmte Beschichtungsverfahren weitestgehend resistent gegen Fett- und Schmutzablagerungen gemacht wird (Lotus-Effekt). Dies verhindert beziehungsweise minimiert ausgekoppeltes Streulicht an nicht gewünschten Stellen.

Ein Vorteil der Erfindung liegt darin, dass mit reinem Glas oder Glas mit beschichteter/ummantelter Oberfläche (wahlweise auch Glas ähnliche Materialien wie Plaxiglas oder ähnlichem) gearbeitet werden kann. Weitere Vorteile in der Erfindung liegen in der Verstecktheit der Lichtquellen.

Bei der Positionierung unterhalb der Arbeitsplatte sind die Lichtquellen zudem vor den Einflüssen auf dem Kochfeld geschützt.

Ein weiterer Vorteil ist, dass die lichtleitende Wrasenleitplatte, vorzugsweise aus Glas, unabhängig von der Lichtquelle und deren Stromversorgung entnommen und gereinigt oder ausgetauscht werden kann. Eine direkte mechanische Verbindung zwischen der Beleuchtungseinrichtung und der Wrasenleitplatte ist nicht notwendig.

### Bezugszeichenliste

- 1: Dunstabzugsvorrichtung
- 2: Dunstabzugsgehäuse
- 20: Ansaugöffnung
- 3: Wrasenleitplatte
- 30: vordere Wrasenleitplatte
- 300: untere Kante
- 301: obere Kante
- 31: hintere Wrasenleitplatte
- 310: untere Kante
- 311: obere Kante
- 32: Reflexionsfläche
- 4: Beleuchtungseinrichtung
- 41: Leuchteinheit
- 410: Lichtquelle
- 42: optisches Element
- 420: Linse
- 421: Streuscheibe
- 43: Zwischenlinse
- 5: Kochfeld
- 6: Arbeitsplatte

## Patentansprüche

1. Dunstabzugsvorrichtung mit mindestens einer Wrasenleitplatte (3) und mindestens einer Beleuchtungseinrichtung (4), die mindestens eine Lichtquelle (410) umfasst, wobei die Dunstabzugsvorrichtung (1) eine Ansaugöffnung (20) aufweist, über die Luft nach unten eingesaugt wird und die mindestens eine Wrasenleitplatte (3) zu der Ansaugöffnung (20) benachbart angeordnet ist und wobei die Wrasenleitplatte (3), die ein Flächenelement darstellt, das die Luft, die durch ein Gebläse im Inneren der Dunstabzugsvorrichtung angesaugt wird, zu der Ansaugöffnung der Dunstabzugsvorrichtung leitet, einen Lichtleiter darstellt, die Beleuchtungseinrichtung (4) der Wrasenleitplatte (3) zugewandt ist, **dadurch gekennzeichnet, dass** an zumindest einem Teil einer Kante (301, 311) der Wrasenleitplatte (3), die der Beleuchtungseinrichtung (4) abgewandt ist eine Reflexionsfläche (32) ausgebildet ist, sodass das durch die Wrasenleitplatte (3) geleitete Licht gezielt in eine bestimmte Richtung gerichtet wird, und dass zwischen der Beleuchtungseinrichtung (4) und der Wrasenleitplatte (3) ein optisches Element (42) zur Einleitung von Licht über die Kante (300, 310) der Wrasenleitplatte (3), die der Beleuchtungseinrichtung (4) zugewandt ist, angeordnet ist.

2. Dunstabzugsvorrichtung nach Anspruch 1, wobei die Reflexionsfläche (32) zu den Flächen der Wrasenleitplatte (3) in einem Winkel liegt, der von 90° abweicht.

3. Dunstabzugsvorrichtung nach Anspruch 2, wobei die Reflexionsfläche (32) eine ebene Fläche darstellt.

4. Dunstabzugsvorrichtung nach einem der Ansprüche 1 oder 2, wobei die Reflexionsfläche (32) eine konkave Form aufweist, die sich in Breitenrichtung der Wrasenleitplatte (3) und / oder in Höhenrichtung der Wrasenleitplatte (3) erstreckt.

5. Dunstabzugsvorrichtung nach einem der Ansprüche 1 bis 4, wobei die Reflexionsfläche (32) als polierte Fläche ausgebildet ist.

6. Dunstabzugsvorrichtung nach einem der Ansprüche 1 bis 5, wobei die Reflexionsfläche (32) durch eine Beschichtung eines Teils der Wrasenleitplatte (3) gebildet ist.

7. Dunstabzugsvorrichtung nach einem der Ansprüche 1 bis 6, wobei die Reflexionsfläche (32) durch einen Reflektor gebildet ist, der an der Wrasenleitplatte (3) befestigt ist.

8. Dunstabzugsvorrichtung nach einem der Ansprüche 1 bis 7, wobei die Wrasenleitplatte (3) aus Glas besteht.

9. Dunstabzugsvorrichtung nach einem der Ansprüche 1 bis 8, wobei zwei Wrasenleitplatten (3) vorgesehen sind und nur an einer der Wrasenleitplatten (31) eine Reflexionsfläche (32) gebildet ist und die andere Wrasenleitplatte (30) zumindest an der der Beleuchtungseinrichtung (4) abgewandten Kante (301) mattiert ist.

## Claims

1. Vapour extraction apparatus with at least one steam-conducting plate (3) and at least one illumination facility (4), which comprises at least one light source (410), wherein the vapour extraction apparatus (1) has a suction opening (20), via which air is drawn in downwards and the at least one steam-conducting plate (3) is arranged adjacently to the suction opening (20) and wherein the steam-conducting plate (3), which represents a surface element that conducts the air, which is drawn through a fan inside the vapour extraction apparatus, to the suction opening of the vapour extraction apparatus, represents a light conductor, the illumination facility (4) faces towards the steam-conducting plate (3), **characterised in that** a reflection surface (32) is embodied on at least one part of an edge (301, 311) of the steam-conducting plate (3), which faces away from the illumination facility (4), so that the light conducted through the steam-conducting plate (3) is directed in a particular direction in a targeted manner, and that an optical element (42) for introducing light via the edge (300, 310) of the steam-conducting plate (3) that faces towards the illumination facility (4) is arranged between the illumination facility (4) and the steam-conducting plate (3).

2. Vapour extraction apparatus according to claim 1, wherein the reflection surface (32) lies at an angle, which differs from 90°, in relation to the surfaces of the steam-conducting plate (3).

3. Vapour extraction apparatus according to claim 2, wherein the reflection surface (32) represents a flat surface.

4. Vapour extraction apparatus according to one of claims 1 or 2, wherein the reflection surface (32) has a concave shape, which extends in the width direction of the steam-conducting plate (3) and/or in the height direction of the steam-conducting plate (3).

5. Vapour extraction apparatus according to one of claims 1 to 4, wherein the reflection surface (32) is embodied as a polished surface.

6. Vapour extraction apparatus according to one of claims 1 to 5, wherein the reflection surface (32) is formed by a coating of a part of the steam-conducting plate (3).

7. Vapour extraction apparatus according to one of claims 1 to 6, wherein the reflection surface (32) is formed by a reflector that is fastened to the steam-conducting plate (3).

8. Vapour extraction apparatus according to one of claims 1 to 7, wherein the steam-conducting plate (3) consists of glass.

9. Vapour extraction apparatus according to one of claims 1 to 8, wherein two steam-conducting plates (3) are provided and a reflection surface (32) is formed only on one of the steam-conducting plates (31) and the other steam-conducting plate (30) is matt at least on the edge (301) facing away from the illumination facility (4).

## Revendications

1. Dispositif d'extraction de vapeurs comprenant au moins une plaque de guidage de vapeurs (3) et au moins un dispositif d'éclairage (4), qui comprend au moins une source de lumière (410),
dans lequel le dispositif d'extraction de vapeurs (1) comprend une ouverture d'aspiration (20), par laquelle l'air est aspiré vers le bas, et l'au moins une plaque de guidage de vapeurs (3) est disposée de façon adjacente à l'ouverture d'aspiration (20), et
dans lequel la plaque de guidage de vapeurs (3), qui est un élément plan, qui guide l'air qui est aspiré par un ventilateur à l'intérieur du dispositif d'extraction de vapeurs vers l'ouverture d'aspiration du dispositif d'extraction de vapeurs, constitue un guide de lumière, le dispositif d'éclairage (4) est orienté vers la plaque de guidage de vapeurs (3),
**caractérisé en ce qu'**une surface réfléchissante (32) est formée sur au moins une partie d'un rebord (301, 311) de la plaque de guidage de vapeurs (3) opposé au dispositif d'éclairage (4), de telle sorte que la lumière guidée par la plaque de guidage de vapeurs (3) est dirigée spécifiquement dans une certaine direction et qu'entre le dispositif d'éclairage (4) et la plaque de guidage de vapeurs (3), un élément optique (42) est disposé, servant à introduire de la lumière via le rebord (300, 310) de la plaque de guidage de vapeurs (3), qui est orienté vers le dispositif d'éclairage (4).

2. Dispositif d'extraction de vapeurs selon la revendication 1, dans lequel la surface réfléchissante (32) se situe à un angle par rapport aux surfaces de la plaque de guidage de vapeurs (3), qui est différent de 90°.

3. Dispositif d'extraction de vapeurs selon la revendication 2, dans lequel la surface réfléchissante (32) est une surface plane.

4. Dispositif d'extraction de vapeurs selon la revendication 1 ou 2, dans lequel la surface réfléchissante (32) a une forme concave, qui s'étend dans le sens de la largeur de la plaque de guidage de vapeurs (3) et/ou dans le sens de la hauteur de la plaque de guidage de vapeurs (3).

5. Dispositif d'extraction de vapeurs selon l'une des revendications 1 à 4, dans lequel la surface réfléchissante (32) est réalisée sous forme d'une surface polie.

6. Dispositif d'extraction de vapeurs selon l'une des revendications 1 à 5, dans lequel la surface réfléchissante (32) est réalisée par un revêtement d'une partie de la plaque de guidage de vapeurs (3).

7. Dispositif d'extraction de vapeurs selon l'une des revendications 1 à 6, dans lequel la surface réfléchissante (32) est formée par un réflecteur, qui est fixé sur la plaque de guidage de vapeurs (3).

8. Dispositif d'extraction de vapeurs selon l'une des revendications 1 à 7, dans lequel la plaque de guidage de vapeurs (3) est constituée de verre.

9. Dispositif d'extraction de vapeurs selon l'une des revendications 1 à 8, dans lequel deux plaques de guidage de vapeurs (3) sont prévues et une surface réfléchissante (32) est formée sur une seule des plaques de guidage de vapeurs (31) et l'autre plaque de guidage de vapeurs (30) est matie au moins sur le rebord (301) opposé au dispositif d'éclairage (4).
